# EUROPÄISCHE PATENTSCHRIFT

(11) **EP 1 806 214 B1**
(45) Veröffentlichungstag und Bekanntmachung des Hinweises auf die Patenterteilung: **25.03.2015**
(21) Anmeldenummer: 07000002.1
(22) Anmeldetag: 02.01.2007
(51) Int. Cl.: B28B 11/18, B24B 19/00, B24B 21/00

(54) **Vorrichtung zum Beseitigen des Grates von druckgegossenen keramischen Artikeln**
Device for deburring slip casted ceramic articles
Dispositif pour l'ébarbage d'articles céramiques coulés sous pression

(30) Priorität: 05.01.2006 DE 102006000829
(43) Veröffentlichungstag der Anmeldung: 11.07.2007
(73) Patentinhaber: Maschinen- und Stahlbau, Julius Lippert GmbH & Co. KG, 92690 Pressath (DE)
(72) Erfinder: Seer, Alois, 92727 Waldthum (DE)
(74) Vertreter: Louis Pöhlau Lohrentz

(56) Entgegenhaltungen:
- EP-A- 0 540 415
- DE-A1- 1 459 397
- DE-B- 1 162 251
- DE-B3-102004 057 436

## Beschreibung

Die Erfindung betrifft eine Vorrichtung gemäß dem Oberbegriff des Anspruchs 1 zum Beseitigen des Grates an den Teilungsnähten von druckgegossenen keramischen Artikeln.

Bei druckgegossenen keramischen Artikeln wie keramischen Geschirrgegenständen in Form beispielsweise von Bechern, Tassen o. dgl., liegen die Teilungsnähe üblicherweise im Bereich sphärisch gekrümmter Flächen der keramischen Artikel. Bei Tassen mit einem Henkel verläuft die Teilungsnaht üblicherweise auch entlang des Henkels.

Zum Beseitigen des Grates an den Teilungsnähen druckgegossener keramischer Artikel werden bislang Messer oder Feilen verwendet. Bei der Verwendung von Messern oder Feilen als Putzwerkzeuge sind beim Beseitigen des Grates unstetige Konturübergänge oftmals nicht vermeidbar. Solche unstetigen Korrekturübergänge sind bereits im rohen weißgetrockneten Zustand der druckgegossenen keramischen Artikel erkennbar. Noch deutlicher treten solche unstetige Konturübergänge jedoch nach dem Brand durch Glasurspiegelungen hervor. Die Benutzung von Messern oder Feilen geschieht von Hand. Die jeweilige Arbeitskraft benötigt eine entsprechende Erfahrung. In Abhängigkeit von der Erfahrung der jeweiligen Arbeitskraft erfolgt die Beseitigung des Grates mit ausreichender Qualität. Bei angelernten Kräften kann diese Qualität jedoch auch mangelhaft sein.
Deshalb schlägt die ältere Anmeldung DE 10 2005 021 949 der Anmelderin eine Vorrichtung der eingangs genannten Art vor, mit der eine Verbesserung der Putzqualität im Bereich des Grates druckgegossener keramischer Artikel gewährleistbar ist. Diese Aufgabe wird dort dadurch gelöst, dass die Vorrichtung ein Paar Umlenkrollen aufweist, um die ein zum Beseitigen des Grates vorgesehener Putzriemen gewunden ist. Zur Einstellung einer gewünschten Riemenspannung kann bei dieser Vorrichtung der Abstand zwischen den Umlenkrollen verstellbar sein. Zwischen den beiden Umlenkrollen kann in einem mittleren Bereich ein mit dem Putzriemen zusammenwirkendes federndes Andruckelement vorgesehen sein. Dokument DE1162251-B1 beschreibt auch eine Vorrichtung der eingangs genannten Art, die die Merkmale des Oberbegriffs des Anspruchs 1 aufweist.

Der Erfindung liegt die Aufgabe zugrunde, eine Vorrichtung der eingangs genannten Art zu schaffen, mit der auch problematischere Abschnitte des Grates an den Teilungsnähten von druckgegossenen keramischen Artikeln übergangslos exakt abgeschliffen werden können.
Diese Aufgabe wird bei einer Vorrichtung umfassend die Merkmale des Anspruchs 1 gelöst.
Während des Beseitigens des Grates an den Teilungsnähten druckgegossener keramischer Artikel kann die Bandhalterung stillstehen, die Putzbewegung d.h. die Bewegung des mindestens einen Putzbandes in Bezug zum Grat an den Teilungsnähten des jeweiligen druckgegossenen keramischen Artikels führt der Roboter aus. Der entsprechende Roboter wird zu diesem Zwecke passend programmiert. Eine Verbesserung der Putzarbeit ist dadurch möglich, dass die Bandhalterung mittels einer Antriebseinrichtung entlang einer Führungseinrichtung in Putzband-Längsrichtung oszillierend hin und her bewegbar ist.

Die mindestens eine an der Bandhalterung angebrachte Gabel ist vorzugsweise als federnde Spanngabel ausgebildet, so dass es durch die Flexibilität der Spanngabel möglich ist, den Grat an den Teilungsnähten druckgegossener keramischer Artikel übergangslos d.h. optimal zu verschleifen. Diese Übergangslosigkeit ergibt sich durch den Umlege- d. h. Anschmiegeffekt des mindestens einen Putzbandes. Dieser Umlege- d. h. Anschmiegeffekt kann durch die oszillierende Hinundherbewegung des Putz- d. h. Schleifbandes noch verstärkt werden, da der Umlegebereich des Putzd. h. Schleifbandes um den keramischen Artikel im Bereich des zu beseitigenden Rades auf der jeweiligen Bewegungsseite vergrößert ist.

Die erfindungsgemäße Vorrichtung ist sehr gut auch zum Schleifen relativ problematischer Stellen wie z.B. des Außenbereiches eines von einem Tassenkörper wegstehenden Henkels geeignet. An sehr schmalen Stellen im Bereich eines Henkels ist es auch möglich, den Schleifdruck an der entsprechenden Außenkante der Gabel zu vergrößern. Durch eine flexible Ausbildung der Gabel ergibt sich eine Reduktion des Winkels bzw. Anschmiegebereiches zwischen der Gabel und dem Schleifband, so dass in vorteilhafter Weise auch sehr schmale Stellen bzw. Bereiche für die erfindungsgemäße Vorrichtung zugänglich sind.

Aus Leistungsgründen d.h. zur Verbesserung der Produktivität der erfindungsgemäße Vorrichtung kann es vorteilhaft sein, wenn an der Bandhalterung eine Anzahl Spanngabeln mit Putzbändern angebracht sind, die voneinander beabstandet nebeneinander und miteinander fluchtend angebracht sind, und wenn die Artikelfesthalteeinrichtung eine der Anzahl Putzbänder entsprechende Anzahl Artikelfesthalteorgane aufweist. Die Artikelfesthalteorgane können beispielsweise als Saugköpfe ausgebildet sein.

Das / jedes Putz- bzw. Schleifband kann von einem Diamantband gebildet sein.

Die Führungseinrichtung, entlang der die Bandhalterung mittels der Antriebseinrichtung in Putzband-Längsrichtung oszillierend hin und her bewegbar ist, ist als Linearführungseinrichtung ausgebildet. Die Antriebseinrichtung zum oszillierenden Antrieb der Bandhalterung weist einen Antriebsmotor mit einem Exzenterorgan auf, das mit der Bandhalterung zusammenwirkt.

Die Linearführungseinrichtung und der Antriebsmotor können an einer Standsäule angebracht sein. Die Bandhalterung kann eine Linearführung für das Exzenterorgan aufweisen. Bevorzugt ist es, wenn die Linearführung der Bandhalterung zur Linearführungseinrichtung senkrecht orientiert ist.

Die erfindungsgemäße Vorrichtung ermöglicht in vorteilhafter Weise ein übergangsloses Abschleifen des Grates an den Teilungsnähten druckgegossener keramischer Artikel. Jede mit Hilfe der erfindungsgemäßen Vorrichtung geschliffene Naht wird zweckmäßigerweise an mindestens einer nachfolgenden Schwammstation noch einmal mit einem feuchten Schwamm kurz nachbearbeitet, um Schleifstaubreste zu beseitigen. Solche Schleifstaubreste könnten sich nämlich beim nachfolgenden Glasieren des keramischen Artikels negativ auswirken.

Weitere Einzelheiten, Merkmale und Vorteile ergeben sich aus der nachfolgenden Beschreibung eines in der Zeichnung schematisch d.h. stark abstrahiert verdeutlichten Ausführungsbeispieles der erfindungsgemäßen Vorrichtung zum Beseitigen des Grates an den Teilungsnähten von druckgegossenen keramischen Artikeln.

Es zeigen.
- Figur 1: eine Ansicht der Vorrichtung von oben, wobei auf die Darstellung der zur Bandhalterung benachbarten Artikelfesthalteeinrichtung verzichtet worden ist,
- Figur 2: eine schematische Seitenansicht der Vorrichtung in Blickrichtung des Pfeiles II in Figur 1,
- Figur 3: eine der Figur 2 ähnliche Seitenansicht, wobei das jeweilige Schleifband dem Henkel des entsprechenden keramischen Artikels zugeordnet ist,
- Figur 4: eine Ansicht eines keramischen Artikels und eines an einer federnden Gabel vorgesehenen Putz- bzw. Schleifbandes in einer oberen Stellung des Schleifhubes mit einer Erweiterung des Umschliffs nach oben,
- Figur 5: eine der Figur 4 ähnliche Darstellung zur Verdeutlichung der Schleifhub-Stellung unten mit einer Erweiterung des Umschliffs nach unten,
- Figur 6: eine den Figuren 4 und 5 ähnliche Darstellung zur Verdeutlichung des Putzens der Naht an einer problematischen Stelle im Übergang zwischen einer Tasse und dem zugehörigen Henkel, und
- Figur 7: eine der Figur 6 ähnliche Darstellung zur Verdeutlichung des Putzens einer problematischen Stelle der Naht am Außenrand des Henkels einer Tasse.

Figur 1 zeigt Komponenten einer Ausbildung der Vorrichtung 10 zum Beseitigen des Grates an den Teilungsnähten druckgegossener keramischer Artikel 12. Der jeweilige keramische Artikel 12 ist von einer Tasse 14 gebildet, von der ein Henkel 16 wegsteht.

Die Vorrichtung 10 weist eine Bandhalterung 18 auf, die als Flächenelement 20 ausgebildet ist.

Die Vorrichtung 10 weist eine ortsfeste Standsäule 22 (siehe auch Figur 2) auf. An der Standsäule 22 ist eine geradlinige Führungsschiene 24 befestigt. Von der Unterseite des Flächenelementes 20 der Bandhalterung 18 stehen Führungsrollen 26 nach unten, die mit der Führungsschiene 24 spielfrei zusammenwirken.

An der Standsäule 22 ist ein Antriebsmotor 28 befestigt, an dessen Antriebswelle 30 ein Exzenterorgan 32 befestigt ist. Das Exzenterorgan 32 wirkt mit dem Flächenelement 20 der Bandhalterung 18 zusammen. Eine Rotation des Exzenterorgans 32 bewirkt eine hin und her gehende oszillierende Bewegung der Bandhalterung 18 entlang der Führungsschiene 24. Diese oszillierende Bewegung ist in Figur 1 durch den Doppelpfeil 34 verdeutlicht.

Die Führungsschiene 24 bildet mit den Führungsrollen 26 eine Führungseinrichtung 36 für die Bandhalterung 18.

An der Bandhalterung 18 sind Gabeln 38 angebracht. An jeder Gabel 38 ist ein Putz- bzw. Schleifband 40 vorgesehen, das zum Beseitigen des Grates an den Teilungsnähten des zugehörigen druckgegossenen keramischen Artikels 12 vorgesehen ist. Das jeweilige Schleifband 40 ist mit der zugehörigen federnden Gabel 38 zum besagten Grat quer orientiert.

Die Gabeln 38 mit den Schleifbändern 40 sind an der Bandhalterung 18 voneinander beabstandet nebeneinander und miteinander fluchtend in Richtung des Doppelpfeiles 34 orientiert angebracht.

Wie aus den Figuren 2 und 3 ersichtlich ist, ist zur Bandhalterung 18 eine Artikelfesthalteeinrichtung 42 benachbart vorgesehen. Die Artikelfesthalteeinrichtung 42 weist eine der Anzahl Gabeln 38 mit Schleifbändern 40 entsprechende Anzahl Artikelfesthalteorgane 44 auf. Die Artikelfesthalteinrichtung 42 ist an einem Arm eines programmierbaren Roboters 46 der Vorrichtung 10 angebracht.

Die Putzbewegung d.h. die Beseitigung des Grates an den Teilungsnähten der druckgegossenen keramischen Artikel 12 erfolgt durch eine gesteuerte Bewegung der keramischen Artikel 12 bei unbeweglich feststehender oder oszillierend angetriebener Bandhalterung 18 entlang der jeweiligen Teilungsnaht. In Figur 2 ist die entlang der Tasse 14 verlaufende Teilungsnaht mit der Bezugsziffer 48 bezeichnet. In Figur 3 ist die entlang des Henkels verlaufende Teilungsnaht mit der Bezugsziffer 50 bezeichnet. Die gesteuerte Putzbewegung entlang der jeweiligen Teilungsnaht 48, 50 erfolgt mit Hilfe des Roboters 46. Eine verbesserte Schleif- bzw. Putzarbeit an der jeweiligen Teilungsnaht 48, 50 ist möglich, wenn bei dieser Schleifarbeit gleichzeitig die Bandhalterung 18 eine oszillierende Bewegung (Doppelpfeil 34 in Figur 1) durchführt. Zu diesem Zwecke ist an der Unterseite des Flächenelementes 20 der Bandhalterung 18 eine Linearführung 52 für das Exzenterorgan 32 vorgesehen Diese Linearführung 52 der Bandhalterung 18 ist zur Führungseinrichtung 36 senkrecht orientiert, wie aus Figur 1 ersichtlich ist.
Figur 4 verdeutlicht schematisch eine Schleifhubstellung an der Teilungsnaht 48 oben mit einer Erweiterung des Umschliffs nach oben. Demgegenüber verdeutlicht die Figur 5 eine Schleifhubstellung an der Teilungsnaht 48 unten mit einer Erweiterung des Umschliffs nach unten.
Die Figur 6 verdeutlicht das Putzen einer problematischen Stelle des keramischen Artikels 12 im Übergang zwischen der Tasse 14 und dem von dieser wegstehenden Henkel 16. Demgegenüber verdeutlicht die Figur 7 das Putzen eines problematischen Bereiches d.h. der Teilungsnaht 50 am Henkel 16 des keramischen Artikels 12, wobei es an einer solchen schmalen Stelle im Henkelbereich auch möglich ist, den Schleifdruck auf die Außenkante der Gabel 38 zu vergrößern. Durch die Flexibilität der jeweiligen Gabel 38 ergibt sich eine Reduktion des Winkels zwischen der Gabel 38 und dem Schleifband 40, so dass in vorteilhafter Weise auch sehr schmale Stellen des zu putzenden keramischen Artikels 12 zugänglich sind. Gleiche Einzelheiten sind in den Figuren 1 bis 7 jeweils mit denselben Bezugsziffern bezeichnet, so dass es sich erübrigt, in Verbindung mit allen Figuren alle Einzelheiten jeweils detailliert zu beschreiben.

## Patentansprüche

1. Vorrichtung zum Beseitigen des Grates an den Teilungsnähten (48, 50) von druckgegossenen keramischen Artikeln (12), wobei an einer Bandhalterung (18) mindestens eine Gabel (38) angebracht ist, an der ein zum zu beseitigenden Grat des druckgegossenen keramischen Artikels (12) quer orientiertes gespanntes Putzband (40) vorgesehen ist, und wobei zur Bandhalterung (18) eine Artikelfesthalteeinrichtung (42) benachbart vorgesehen ist, die mindestens ein Artikelfesthalteorgan (44) aufweist,
**dadurch gekennzeichnet**,
dass die Bandhalterung (18) eine Antriebseinrichtung aufweist, mittels welcher die Bandhalterung (18) entlang einer Führungseinrichtung (36) in Längsrichtung des Putzbandes (40) oszillierend hin und her bewegbar ist, und dass die Artikelfesthalteeinrichtung (42) an einem Arm eines Roboters (46) angebracht ist, wobei die Führungseinrichtung (36) als Linearführungseinrichtung ausgebildet ist, und wobei die Antriebseinrichtung einen Antriebsmotor (28) mit einem Exzenterorgan (32) aufweist, das mit der Bandhalterung (18) zusammenwirkt.

2. Vorrichtung nach Anspruch 1,
**dadurch gekennzeichnet**,
**dass** an der Bandhalterung (18) ein Anzahl Gabeln (38) mit Putzbändern (40) angebracht sind, die voneinander beabstandet nebeneinander und miteinander fluchtend angeordnet sind, und dass die Artikelfesthalteeinrichtung (42) eine der Anzahl Schleifbänder (40) entsprechende Anzahl Artikelfesthalteorgane (44) aufweist.

3. Vorrichtung nach Anspruch 1,
**dadurch gekennzeichnet,**
**dass** die Linearführungseinrichtung und der Antriebsmotor (28) an einer Standsäule (22) angebracht sind.

4. Vorrichtung nach Anspruch 3,
**dadurch gekennzeichnet,**
**dass** die Bandhalterung (18) eine Linearführung (52) für das Exzenterorgan (32) aufweist.

5. Vorrichtung nach Anspruch 4,
**dadurch gekennzeichnet,**
**dass** die Linearführung (52) zur Führungseinrichtung (36) der Bandhalterung (18) senkrecht orientiert ist.

## Claims

1. Device for the removal of ridges on the dividing seams (48, 50) of die-cast ceramic articles (12), wherein at least one fork (38) is mounted on a belt holder (18), a tensioned plaster band (40) is provided on said fork which is transversely orientated with respect to the ridge of the die-cast ceramic article (12) which is to be removed, and wherein an article retaining device(42) is provided adjacent to the belt holder (18), said article retaining device having at least one article retaining body (44),
**characterised in that**,
the belt holder (18) has a drive device, by means of which the belt holder (18) can be moved back and forth in an oscillating manner along a guiding device (36) in the longitudinal direction of the plaster band (40), and the article retaining device (42) is attached to an arm of a robot (46), wherein the guiding device (36) is formed as a linear guiding device, and wherein the drive device has a drive motor (28) having an eccentric body (32) that interacts with the belt holder (18).

2. Device according to claim 1,
**characterised in that**,
a number of forks (38) having plaster bands (40) are attached to the belt holder (18), which are arranged spaced apart alongside one another and are aligned with one another, and the article retaining device (42) has a number of article retaining bodies (44) which corresponds to the number of abrasive belts (40).

3. Device according to claim 1,
**characterised in that**,
the linear guiding device and the drive motor (28) are attached to a mounting stand (22).

4. Device according to claim 3,
**characterised in that**,
the belt holder (18) has a linear guide (52) for the eccentric body (32).

5. Device according to claim 4,
**characterised in that**,
the linear guide (52) is orientated perpendicularly to the guiding device (36) of the belt holder (18).

## Revendications

1. Dispositif servant à l'ébarbage des joints de séparation (48, 50) d'articles (12) en céramique coulés sous pression, sachant qu'au moins une fourche (38) est placée au niveau d'une fixation de bande (18), au niveau de laquelle fourche est prévue une bande d'enduit (40) tendue et orientée de manière transversale par rapport à l'ébarbure à enlever de l'article (12) en céramique coulé sous pression et sachant qu'il est prévu, de manière adjacente à la fixation de bande (18), un système d'immobilisation d'article (42), qui présente au moins un organe d'immobilisation d'article (44),
**caractérisé en ce que**
la fixation de bande (18) présente un système d'entraînement, au moyen duquel la fixation de bande (18) peut effectuer des mouvements de va-et-vient par oscillation le long d'un système de guidage (36) dans le sens longitudinal de la bande d'enduit (40), et **en ce que** le système d'immobilisation d'article (42) est placé sur un bras d'un robot (46), sachant que le système de guidage (36) est réalisé sous forme d'un système de guidage linéaire, et sachant que le système d'entraînement présente un moteur d'entraînement (28) pourvu d'un organe excentrique (32), lequel coopère avec la fixation de bande (18).

2. Dispositif selon la revendication 1,
**caractérisé en ce que**
un certain nombre de fourches (38) pourvues de bandes d'enduit (40) est placé au niveau de la fixation de bande (18), lesquelles fourches sont disposées les unes à côté des autres à distance et au même niveau, et **en ce que** le système d'immobilisation d'article (42) présente un nombre d'organes d'immobilisation d'article (44) correspondant au nombre de bandes abrasives (40).

3. Dispositif selon la revendication 1,
**caractérisé en ce que**
le système de guidage linéaire et le moteur d'entraînement (28) sont placés au niveau d'une colonne de support (22).

4. Dispositif selon la revendication 3,
**caractérisé en ce que**
la fixation de bande (18) présente un guidage linéaire (52) destiné à l'organe excentrique (32).

5. Dispositif selon la revendication 4,
**caractérisé en ce que**
le guidage linéaire (52) est orienté de manière perpendiculaire par rapport au système de guidage (36) de la fixation de bande (18).
